# FASCICULE DE BREVET EUROPEEN

(11) **EP 0 754 634 B1**
(45) Date de publication et mention de la délivrance du brevet: **07.11.2001**
(21) Numéro de dépôt: 96401581.2
(22) Date de dépôt: 17.07.1996
(51) Int. Cl.: B65D 88/16

(54) **Ceinture de protection d'un fût d'un sac de transport de matériaux pulvérulents**
Schutzgurt für die Wand eines flexiblen Schüttgutbehälters
Protection belt for the shell of a flexible bulk bag

(30) Priorité: 21.07.1995 FR 9508986
(43) Date de publication de la demande: 22.01.1997
(73) Titulaire: EURECAT EUROPEENNE DE RETRAITEMENT DE CATALYSEURS, F-07800 La Voulte-sur-Rhône (FR)
(72) Inventeur: Valeri, Francis, 26000 Valence (FR)
(74) Mandataire: Andreeff, François

(56) Documents cités:
- DE-C- 953 235
- FR-A- 1 501 667
- FR-A- 2 267 256
- US-A- 2 437 184
- US-A- 4 781 475

## Description

La présente invention se rapporte à des ceintures utilisées pour protéger les fûts des sacs destinés au transport de poudres, granules ou autres pulvérulents contre tout déchirement.

L'invention concerne en particulier une ceinture conçue pour protéger le fût d'un sac destiné à transporter des matières logées dans son corps, l'empêcher de se déchirer sous l'action d'une force extérieure et étant caractérisé en ce qu'elle est de forme cylindrique, le bord supérieur, au minimum, de ses bords supérieur et inférieur, étant pourvu d'une bande de maintien élastique.

### État de la technique

Différents sacs de transport sont actuellement utilisés pour transporter des produits agricoles, des matériaux industriels et autres matières en poudre ou en grains (les "matières à transporter") de nature similaire.

Un tel sac de transport est utilisé en ficelant une ouverture pratiquée dans sa partie inférieure à l'aide d'un cordon de fermeture, en fermant une fermeture inférieure, en ouvrant une ouverture pratiquée dans sa partie supérieure, en plaçant la matière à transporter dans son corps par l'intermédiaire de cette ouverture, en ficelant l'ouverture supérieure à l'aide d'un cordon de fermeture et en fermant une fermeture supérieure. Le sac est alors hissé, par exemple, par une grue, placé sur une palette spécifiée telle qu'illustrée au schéma 2, puis soulevé et transporté par un chariot à fourche vers un endroit prédéterminé.

### Problème à résoudre par la présente invention

Néanmoins, il se pourra que l'extrémité avant de la fourche d'un tel chariot ou que l'un des coins de la palette vienne heurter la portion inférieure du sac lors du transport susmentionné ou qu'une partie en saillie d'un bâtiment entre en contact avec la périphérie du corps du sac lorsque celui-ci sera hissé par la grue.

Si une telle situation se présente, le corps d'un sac de transport traditionnel sera susceptible de se déchirer, permettant ainsi à la matière transportée de se répandre.

Bien qu'il soit possible, en théorie, d'augmenter l'épaisseur des parois d'un tel sac et par conséquent, d'améliorer la résistance du corps du sac au déchirement, des problèmes sont toutefois rencontrés en pratique. Par exemple, un tel sac de transport devient non seulement coûteux à réaliser mais aussi plus lourd et plus difficile à manier.

L'invention qui nous préoccupe a été conçue dans le but d'apporter une solution à la situation décrite ci-dessus en prévoyant une ceinture destinée à protéger le fût d'un sac de transport, une telle ceinture étant capable d'empêcher le déchirement du corps du sac sous l'action d'une force extérieure et pouvant être produite de façon économique, sans entraîner d'augmentation notable du poids du sac.

Le document FR-A-2,267,256 apportait déjà une amélioration en proposant une ceinture pour protéger le fût d'un sac destiné à transporter des matières logées dans son corps, cette ceinture de protection s'adaptant ou s'attachant sur ou autour du corps du sac pour l'empêcher de se déchirer sous l'action d'une force extérieure.

### Moyen utilisé pour résoudre un tel problème

Pour améliorer davantage l'objectif susmentionné, la présente invention prévoit la combinaison d'un fût d'un sac avec une ceinture dont la forme et son maintien sont précisés ci-dessous.

L'invention concerne ainsi, un fût d'un sac destiné à transporter des matières logées dans le corps du sac, ce fût étant utilisé en combinaison avec une ceinture destinée à protéger le fût du sac, cette ceinture ayant une forme cylindrique qui peut être facilement adaptée sur la périphérie du corps du sac et qui est fixée sur cette périphérie au moyen de bandes de maintien élastiques ou d'un cordon d'attache, au moins une bande ou un cordon étant disposé sur le bord supérieur de la ceinture, au moins une bande ou un cordon étant disposé sur le bord inférieur de la ceinture, chaque bande de maintien élastique ou chaque cordon d'attache étant cousu le long du ou des bords supérieur et inférieur de la ceinture ou étant logé dans un passage formé au niveau du ou des bords supérieur et inférieur de la ceinture.

Pour expliquer l'invention, on précisera que par exemple, dans une première réalisation, la ceinture conçue pour protéger le fût d'un sac destiné à transporter des matières logées dans son corps s'adapte sur le corps du sac pour l'empêcher de se déchirer sous l'action d'une force extérieure, cette ceinture étant de forme cylindrique, le bord supérieur, au minimum, de ses bords supérieur et inférieur, étant pourvu d'une bande de maintien élastique. De même, similairement, dans une seconde réalisation de la présente invention, la bande élastique est cousue le long du ou des bords de la ceinture.

Une troisième réalisation comporte une bande élastique logée dans un passage formé au niveau du ou des bords de la ceinture.

Dans une autre variante, la ceinture de protection visant à protéger le fût d'un sac destiné à transporter des matières logées dans son corps s'attache autour du corps du sac pour l'empêcher de se déchirer sous l'action d'une force extérieure, cette ceinture étant de forme étant de forme cylindrique, le bord supérieur, au minimum, de ses bords supérieur et inférieur, étant équipé d'un cordon d'attache.

Ce cordon est cousu le long le long du ou des bords de la ceinture, ou encore être logé dans un passage formé au niveau du ou des bords de la ceinture.

### EXEMPLES :

### Brève description des schémas ou figures 1 à 5

Le schéma 1 est une vue en perspective du premier exemple ci-dessous.
Le schéma 2 illustre la réalisation telle qu'elle sera transportée par un chariot élévateur à fourche.
Le schéma 3 est une vue en perspective du second exemple.
Le schéma 4 est une vue en perspective du troisième exemple.
Le schéma 5 est une vue en perspective du quatrième exemple.

### Description des symboles utilisés

- 1: corps du sac
- 2a, 2b: portion d'ouverture
- 3a, 3b: cordon d'ouverture
- 10, 10A: ceinture de protection
- 11a, 11b: bande de maintien élastique
- 11c, 11d: cordon
- 12a, 12b: ouverture
- 12c, 12d: passage
- 20a, 20b, 20c: bande "Velcro"
- 21a: sangle
- 21b: boucle

Le schéma 1 est une vue en perspective d'un des aspects de la présente réalisation tandis que le schéma 2 illustre la présente réalisation telle qu'elle sera transportée par un chariot à fourche.

### Exemple 1 :

Selon cette réalisation, une ceinture de protection (10) de forme relativement cylindrique, réalisée à partir de résine synthétique, est pourvue de bandes de maintien élastiques (11a et 11b) qui sont cousues le long des bords définissant les ouvertures supérieure et inférieure (12a et 12b) respectivement, et est prévue, telle qu'illustrée au schéma 1, pour protéger le corps d'un sac de transport.

La ceinture de protection (10) constituée de la sorte sera positionnée autour du sac de transport à utiliser en insérant la partie inférieure du sac dans l'ouverture (12a) ou (12b) et sera maintenue en place sur la périphérie du corps du sac à l'aide des bandes de maintien élastiques (11a et 11b).

Dans cet état, une ouverture pratiquée dans la partie supérieure du sac est ouverte et une ouverture pratiquée dans la partie inférieure de ce dernier est fermée à l'aide d'un cordon de fermeture, qui vient compléter la fermeture des sacs de transport traditionnels. La matière à transporter est placée dans le corps (1) du sac par l'intermédiaire de l'ouverture supérieure, ce qui a pour effet d'élargir le corps (1) du sac axialement et radialement et d'étirer les bandes de maintien élastiques (11a et 11b) en vue de positionner la ceinture de protection (10) en contact étroit avec la périphérie du corps (1) du sac.

Le schéma 2 illustre le sac de transport (C) placé sur une palette (15). Le corps (1) du sac est rempli de la matière à transporter et équipé de la ceinture de protection (10), son ouverture supérieure étant ficelée et fermée selon la méthode traditionnelle. Lorsque la palette (15) transportant le sac (C) sera soulevée et déplacée, dans le cas qui nous préoccupe, par les fourches (17) d'un chariot élévateur (16), il se pourra que l'un des coins de la palette (15) ou que l'extrémité avant de la fourche (17) vienne heurter le sac de transport (C) au moment où la palette ou la fourche s'approchera de ce dernier, auquel cas, la ceinture (10) protégera le corps (1) du sac contre tout déchirement, empêchant ainsi à la matière transportée de s'échapper de ce dernier. La ceinture (10) protège le corps (1) du sac de transport (C) avec la palette (15) ou la fourche (17) mais aussi du contact éventuel du sac avec une partie en saillie d'un mur lorsque, par exemple, le sac (C) est transporté par un chariot élévateur.

Par conséquent, la présente réalisation peut être facilement adaptée sur le sac de transport (C) avant l'utilisation de ce dernier, étant maintenue en place par la force de serrage appliquée par les bandes de maintien élastiques (11a et 11b) et empêchant ainsi le corps (1) du sac rempli de la matière à transporter de se déchirer sous l'action d'une force extérieure exercée, par exemple, par la fourche (17) du chariot élévateur (16) au moment du transport du sac (C).

Bien que, selon la réalisation illustrée, les bandes de maintien élastiques (11a et 11b) soient cousues le long des bords supérieur et inférieur de la ceinture de protection (10), celle-ci pourra être fournie avec une seule bande de maintien élastique fixée au niveau de son bord supérieur uniquement lorsqu'il sera improbable que la section inférieure de la ceinture puisse être enroulée de par-dessous.

### Exemple 2 :

Le schéma 3 est une autre vue en perspective d'une réalisation de l'invention.

Selon cette réalisation, les cordons (11c et 11d) sont logés dans des passages (12c et 12d) formés le long des bords d'ouverture périphériques d'une ceinture de protection, telle qu'illustrée au schéma 3, par contraste avec la réalisation de l'exemple 1, dans laquelle les bandes de maintien élastiques (11a et 11b) sont cousues le long des bords supérieur et inférieur d'une telle ceinture de protection. Lorsque la ceinture sera utilisée de telle sorte qu'elle ne pourra pas être enroulée de par-dessous, un seul cordon pourra être utilisé dans le passage réalisé dans le bord supérieur tout comme dans la précédente réalisation.

Bien que, selon la réalisation décrite à l'exemple 1, la bande de maintien élastique soit cousue sur la ceinture de protection, celle-ci pourra être logée dans un passage formé le long du bord d'ouverture périphérique de la ceinture tout comme dans la réalisation de l'exemple 2. Dans cette deuxième réalisation, d'un autre côté, les cordons pourront être cousus sur les bords supérieur et inférieur respectifs tout comme dans la première réalisation.

### Exemple 3 :

La description d'un troisième aspect de l'invention fera renvoi au schéma 4

Tel qu'indiqué sur le schéma 4, la ceinture de protection (10A), selon cette réalisation, prend la forme d'une bande réalisée à partir de fibres de résine synthétique dont les extrémités longitudinales respectives sont pourvues de pattes "Velcro" (20a et 20b), c'est à dire des moyens équivalents à une bande ou un cordon, pouvant être rattachées l'une à l'autre. Par ailleurs, toujours selon la présente réalisation, la bande est également pourvue de pattes "Velcro" (20c) situées localement sur la surface de cette première qui entrera en contact avec le corps(1) du sac, ces pattes "Velcro" faisant face aux pattes "Velcro" respectives situées sur la périphérie du corps (1) du sac auxquelles elles seront jointes.

La ceinture de protection (10A) ainsi constituée selon la présente réalisation vient entourer le sac de transport à utiliser et est maintenue en place en joignant les pattes "Velcro" (20c) aux pattes "Velcro" correspondantes du sac et en rattachant les pattes "Velcro" terminales (20a et 20b) l'une à l'autre.

Dans cet état, une ouverture pratiquée dans la partie supérieure du sac de transport est ouverte et une ouverture pratiquée dans la partie inférieure de ce dernier est fermée à l'aide du cordon de fermeture, en plus de la fermeture utilisée pour les sacs de transport traditionnels. La matière à transporter est alors insérée dans le corps (1) du sac par l'intermédiaire de l'ouverture supérieure, ce qui a pour effet d'élargir le corps (1) du sac axialement et radialement et de permettre à la ceinture de protection (10A) de couvrir pratiquement toute la circonférence du corps (1) du sac et d'être maintenue en place sur ce dernier par les pattes "Velcro" (20a et 20b) jointes l'une à l'autre.

Ici encore, la ceinture de protection (10a) ainsi utilisée empêche le corps (1) du sac de se déchirer sous l'action d'une force extérieure.

Par conséquent, selon la troisième réalisation, la ceinture de protection (10A) peut être facilement adaptée autour du corps (1) du sac de transport et attachée sur ce dernier à l'aide des pattes "Velcro" (20a, 20 b et 20c) en vue d'empêcher le corps (1) du sac rempli de la matière à transporter de se déchirer sous l'action d'une force extérieure exercée, par exemple, par la fourche (17) du chariot élévateur (16) lorsque le sac de transport (C) est transporté

### Exemple 4 :

La description de la quatrième réalisation de l'invention fera renvoi au schéma 5

Le schéma 5 est une vue en perspective de la présente réalisation. Ici, la bande ou le cordon est remplacé par une bande «Velours», moyen sensiblement équivalent à une bande ou à un cordon.

Par contraste avec la ceinture de protection a la forme d'une bande de fibres de résine synthétique dont les extrémités longitudinales sont reliées au moyen de pattes "Velcro" (20a) et (20b), ici, la ceinture de protection (10A) prend la forme d'une bande dont l'une des extrémités longitudinales est munie de sangles (21a) et dont l'autre longitudinale est pourvue de boucles (21b), tel qu'illustré au schéma 5. La ceinture peut être facilement adaptée autour du corps (1) d'un sac de transport en engageant les sangles (2 la) dans les boucles (21b) pour empêcher que le corps du sac (1) rempli de la matière à transporter ne se déchire sous l'action d'une force extérieure exercée, par exemple, par la fourche (17) du chariot élévateur (16) lorsque le sac de transport (C) est transporté.

### Avantages des dispositifs selon l'invention

La ceinture visant à protéger le fût d'un sac destiné à transporter des matières logées dans son corps, de forme cylindrique qui peut être facilement adaptée sur la périphérie du corps du sac et fixée sur celle-ci au moyen des bandes de maintien élastiques ou des cordons prévus au niveau des bords supérieur et inférieur de ladite ceinture, est facile à installer, peu coûteuse à réaliser et destinée à empêcher le corps de sac de se déchirer sous l'action d'une force extérieure exercée lors du transport et ce, sans entraîner d'augmentation notable du poids du sac.

## Revendications

1. Fût d'un sac destiné à transporter des matières logées dans le corps du sac, ce fût étant utilisé en combinaison avec une ceinture destinée à protéger le fût du sac, cette ceinture ayant une forme cylindrique qui peut être facilement adaptée sur la périphérie du corps du sac et qui est fixée sur cette périphérie au moyen de bandes de maintien élastiques ou d'un cordon d'attache, au moins une bande ou un cordon étant disposé sur le bord supérieur de la ceinture, au moins une bande ou un cordon étant disposé sur le bord inférieur de la ceinture, chaque bande de maintien élastique ou chaque cordon d'attache étant cousu le long du ou des bords supérieur et inférieur de la ceinture ou étant logé dans un passage formé au niveau du ou des bords supérieur(s) et inférieur de la ceinture.

## Patentansprüche

1. Fuß eines Sackes zum Transportieren von in dem Körper des Sackes untergebrachten Soffen, wobei der Fuß in Kombination mit einem Gürtel zum Schutz des Fußes des Sackes verwendet wird, wobei der Gürtel eine zylindrische Form aufweist, die leicht an den Umfang des Körpers des Sackes angepasst werden kann und die auf dem Umfang mittels elastischer Haltebänder oder einer Befestigungsschnur fixiert ist, wobei wenigstens ein Band oder eine Schnur an dem oberen Rand des Gürtels angeordnet ist, wenigstens ein Band oder eine Schnur an dem unteren Rand des Gürtels angeordnet ist, wobei jedes elastische Halteband oder jede Befestigungsschnur der längs des oder der oberen und unteren Randes/Ränder des Gürtels genäht ist oder in einem auf Höhe des oder der oberen und unteren Randes/Ränder des Gürtels gebildeten Durchzug untergebracht ist.

## Claims

1. A drum made from a bag intended for transporting materials placed in the body of said bag, this drum being used with a belt intended to protect the drum of the bag, the said belt having a cylindrical form which can be easily put on the periphery of the body of the bag and which is fitted on said periphery by means of retaining elastic bands or of a cord, at least one band or one cord being fitted on the top edge of the belt, at least one band or one cord being fitted on the bottom edge of the belt, each elastic retaining band or each cord being sewn along the top edge or the bottom edge of the belt or being housed in a passage formed at the level of the top level or bottom level of the edges of the belt.
